# EUROPÄISCHE PATENTSCHRIFT

(11) **EP 1 356 488 B1**
(45) Veröffentlichungstag und Bekanntmachung des Hinweises auf die Patenterteilung: **01.08.2007**
(21) Anmeldenummer: 02700161.9
(22) Anmeldetag: 18.01.2002
(51) Int. Cl.: H01H 71/74

(54) **JUSTIERVORRICHTUNG FÜR EINEN THERMISCHEN AUSLÖSER**
ADJUSTING DEVICE FOR A THERMAL TRIP ELEMENT
DISPOSITIF D'AJUSTAGE POUR DECLENCHEUR THERMIQUE

(30) Priorität: 31.01.2001 DE 10104272
(43) Veröffentlichungstag der Anmeldung: 29.10.2003
(73) Patentinhaber: SIEMENS AKTIENGESELLSCHAFT, 80333 München (DE)
(72) Erfinder: WEBER, Christoph, 84061 Ergoldsbach (DE)
(86) Internationale Anmeldenummer: PCT/DE2002/000155
(87) Internationale Veröffentlichungsnummer: WO 2002/061785

(56) Entgegenhaltungen:
- EP-A- 0 338 868
- EP-A- 0 913 848
- DE-A- 3 517 039

## Beschreibung

Die Erfindung bezieht sich auf eine Justiervorrichtung für einen thermischen Auslöser eines Schaltgerätes gemäß dem Oberbegriff des Anspruchs 1. Eine derartige Justiervorrichtung ist aus der EP 0 913 848 A2 bekannt. Unter Schaltgerät werden dabei mechanische oder elektromechanische Schaltgeräte, insbesondere Leitungsschutzschalter, Leistungsschalter, Relais, Schütze oder dergleichen verstanden.

Ein derartiges Schaltgerät dient zum Verbinden eines Stromkreises mit einem Stromnetz sowie zur manuellen und selbsttätigen Trennung des Stromkreises vom Netz, wenn der Strom einen vorbestimmten Wert überschreitet. So dient beispielsweise ein Leitungsschutzschalter zum Schutz von Leitungen in Installationen und Anlagen gegen Überlast und Kurzschluss. In einem Netz mit Abschaltung durch überstrom-Schutzorgane verhindert ein solches Schaltgerät im Fehlerfall zusätzlich das Bestehenbleiben zu hoher Berührungsspannungen.

Beim Einschalten des Schaltgerätes oder Schutzschalters wird ein Kraftspeicher, z. B. eine Feder, als Teil eines mechanischen Schaltwerkes oder Schaltschlosses gespannt, die beim Auslösevorgang freigegeben wird und den Schalter betätigt. Dabei umfasst das Schaltgerät einen thermischen Auslöser in Form eines üblicherweise streifenförmigen Bimetalls, der überlastzeitabhängig verzögert auslöst. Der Auslösevorgang wird durch eine thermische Verformung des Bimetallstreifens infolge des über diesen geführten Überstroms ausgelöst. Dazu beaufschlagt der Bimetallstreifen einen dessen Freiende beabstandet gegenüberliegenden und mit dem Schaltschloss mechanisch gekoppelten Auslösehebel. Somit entklinkt über diesen der Bimetallstreifen das Schaltschloss, während der Kraftspeicher des Schaltschlosses einen beweglichen Kontakt oder Bewegkontakt öffnet, indem dieser von einem Festkontakt ab-Ohebt. Zudem umfasst das Schaltgerät üblicherweise zusätzlich einen unverzögert auslösenden magnetischen oder elektromagnetischen Auslöser für hohe Stoß- und Kurzschlussströme.

Der Abstand zwischen dem Freiende des Bimetalls und dem Auslösehebel ist einstellbar zu gestalten, wozu üblicherweise eine Justierschraube vorgesehen ist. Schaltgeräte, bei denen eine solche Justierschraube zur Bimetalljustierung eingesetzt sind, sind beispielsweise aus der DE 1 904 731 A1 und aus der EP 0 143 981 A1 sowie aus der EP 0 412 953 A3 bekannt. Der Einsatz einer Justierschraube ist allerdings mit entsprechenden Herstellungs- und Fertigungskosten verbunden.

Aus der EP 0 913 848 A2 sind zudem ein Verfahren zur thermischen Kalibrierung des Auslösemechanismus eines Schaltgerätes und ein entsprechender Auslösemechanismus bekannt, bei dem die Justierung thermisch mittels eines Lasers erfolgt.

Der Erfindung liegt daher die Aufgabe zugrunde, eine besonders kostengünstige und einfach handhabbare Justiervorrichtung für ein Schaltgerät, insbesondere für einen Leitungsschutzschalter, anzugeben.

Diese Aufgabe wird erfindungsgemäß gelöst durch die Merkmale des Anspruchs 1. Dazu ist der Abstand zwischen dem Auslösehebel und dem diesen infolge thermischer Verformung zunehmend in Auslöserichtung beaufschlagenden Freiende des Bimetalls durch Verbiegen eines mit diesem fest verbundenen Bimetallträgers einstellbar.

Dabei weist der Bimetallträger mindestens eine Sollbiegestelle, vorzugsweise zwei oder drei Sollbiegestellen, auf. Dadurch ist der Bimetallträger bei dessen Fixierung oder Lagerung im Gehäuse eines derartigen Schaltgerätes als Mehrgelenkkette oder -getriebe wirksam. Im Bereich einer ersten Sollbiegestelle weist der Bimetallträger einen parallel zum Bimetall verlaufenden und mit dessen Kontaktende verbundenen Halteschenkel sowie einen zumindest annähernd quer hierzu verlaufenden Handhabungsschenkel auf. Das Freiende des Handhabungsschenkels kann in einer oder gegen eine Gehäusekontur geführt sein, wobei dieses Freiende mittels eines entsprechenden Betätigungswerkzeugs auf einer zumindest annähernd kreisbogenförmigen Biegebahn verschwenkbar geführt bzw. gehalten ist.

Eine weitere, zweite Sollbiegestelle ist entweder entlang des Halteschenkels oder an dessen dem Handhabungsschenkel abgewandten Schenkelende vorgesehen. Bei dieser Ausführungsform geht der Bimetallträger in dieser zweiten Sollbiegestelle in einen zum Halteschenkel zweckmäßigerweise unter einem stumpfen Winkel quer verlaufenden Fixierschenkel über. Der Fixierschenkel selbst ist dann zweckmäßigerweise selbst wiederum zweifach abgekröpft, so dass sich ein insgesamt etwa U-förmiger Fixierschenkel und damit ein insgesamt ösen- oder schlaufenförmig gebogener Bimetallträger ergibt.

Bei dieser etwa ösen- bzw. schlaufenförmigen Ausbildung des Bimetallträgers ist der sich von der ersten Sollbiegestelle aus erstreckende Handhabungsschenkel nach innen oder nach außen abgebogen. Bei ausgebogenem Handhabungsschenkel ist dieser stirnseitig zweckmäßigerweise gegen eine bogenförmige Justierkontur geführt. Diese ist vorzugsweise durch eine entsprechende Gehäusekontur des Schaltgerätes realisiert.

Diese die Form eines Bogens aufweisende Justier- oder Gehäusekontur weist einen sich verkleinernden Radius auf, in dem der Handhabungsschenkel liegt. Beim Verdrehen des Handhabungsschenkels um die einen Drehpunkt bildende erste Sollbiegestelle gegen die Justierkontur wird der Bimetallträger verbogen und damit die Lage des Bimetalls zum Zwecke der Bimetalljustierung verändert. Dabei kann durch entsprechende Gestaltung der Justier- bzw. Gehäusekontur das Übersetzungsverhältnis von Drehwinkel des Handhabungsschenkels und Bewegung des Bimetallfreiendes den Erfordernissen entsprechend eingestellt werden.

Bei nach innen eingebogenem Handhabungsschenkel ist entlang dieses zweckmäßigerweise eine weitere (dritte) Sollbiegestelle vorgesehen. Zwischen dieser (dritten) Sollbiegestelle und dem Freiende des Handhabungsschenkels ist dann ein quer zur Schenkellängsrichtung verlaufender und in einer ortsfesten Positionieröffnung im Gehäuse des Schaltgerätes lagefixierbarer Positionierzapfen an den Handhabungsschenkel angeformt.

Auch bei dieser Ausführungsform des Bimetallträgers und damit der Justiervorrichtung wird durch Verdrehen, des Handhabungsschenkels um die durch die beiden Sollbiegestellen gebildeten Drehpunkte wiederum der Bimetallträger verbogen und damit die Lage des Bimetalls zum Zwecke dessen Justierung verändert. Bei beiden Ausführungsformen wird somit durch Verbiegen des Bimetallträgers der Abstand des Freiendes des Bimetalls oder der Bimetallspitze zum Auslösehebel eingestellt bzw. justiert. Die Sollbiegestellen sind zweckmäßigerweise durch Materialaussparungen in den entsprechenden Kröpfungsscheiteln des Bimetallträgers gebildet.

Die mit der Erfindung erzielten Vorteile bestehen insbesondere darin, dass durch geeignete Ausgestaltung und Anordnung eines das Bimetall tragenden Bimetallträgers dieser gezielt verbogen werden kann und damit eine einfache und kostengünstige Justiervorrichtung für einen thermischen Auslöser eines Schaltgerätes bereitgestellt ist.

Dieser zur Bimetalljustierung dienende Mechanismus, bei dem der zweckmäßigerweise mit Sollbiegestellen versehene Bimetallträger nach Art einer Mehrgelenkkette, insbesondere einer Drei- oder Viergelenkkette, wirksam ist, ermöglicht zudem eine praktisch automatische oder selbsttätige Kompensation von Gehäusenachschwindungen. Diese Nachschwindungen, denen üblicherweise eingesetzte Gehäusewerkstoffe unterliegen, führen über die Gerätelebensdauer zu unerwünschten Veränderungen wichtiger, konstruktiver maßlicher Zuordnungen, wie insbesondere dem Abstand zwischen Bimetallspitze und Auslösehebel, und damit zu einer unerwünschten Dejustierung oder Verstellung auch der thermischen Auslösung.

Nachfolgend werden Ausführungsbeispiele der Erfindung anhand einer Zeichnung näher erläutert. Darin zeigen:
FIG 1 in perspektivischer Darstellung eine in ein Schaltgerät endmontierte thermische Auslösevorrichtung mit einer ersten Ausführungsform einer erfindungsgemäßen Justiervorrichtung mit einem zwei Sollbiegestellen aufweisenden Bimetallträger,
FIG 2 den mit einem Bimetallstreifen verbundenen Bimetallträger aus FIG 1,
FIG 3 in einer Darstellung gemäß FIG 1 eine zweite Ausführungsform der erfindungsgemäßen Justiervorrichtung mit einem drei Sollbiegestellen aufweisenden Bimetallträger, und
FIG 4 in einer Darstellung gemäß FIG 2 den Bimetallträger aus FIG 3.

Einander entsprechende Teile sind in allen Figuren mit den gleichen Bezugszeichen versehen.

Die Figuren 1 und 3 zeigen ausschnittsweise ein Schaltgerät 1 bei abgehobenem Gehäusedeckel dessen Gehäuses 2, in dem die wesentlichen Teile eines justierbaren thermischen Auslösers sichtbar dargestellt sind. Der thermische Auslöser umfasst einen Bimetallstreifen 3, dessen Kontaktende 3a mit einem Bimetallträger 4 stoffschlüssig verbunden und somit ortsfest gehalten ist. Der Bimetallträger 4 ist mit einer Anschlussklemme 5 zur Stromführung über das Schaltgerät 1 elektrisch leitend verbunden.

Das Freiende 3b des Bimetalls 3, d. h. die Bimetallspitze, steht einem Auslösehebel 6 beabstandet gegenüber, der mit einem nicht näher dargestellten Schaltwerk oder Schaltschloss in an sich bekannter Art und Weise gekoppelt ist. Dieser Abstand A zwischen der Bimetallspitze 3b und dem Auslösehebel 6 ist durch Verbiegen des Bimetallträgers 4 einstellbar.

Bei der Ausführungsform des justierbaren thermischen Auslösers und damit der Justiervorrichtung gemäß den Figuren 1 und 2 ist der Bimetallträger 4 nach Art einer Dreigelenkkette mehrfach abgekröpft oder abgebogen. Dabei sind an einer ersten Sollbiegestelle 7 ein Handhabungsschenkel 4a und ein hierzu quer, d.h. zumindest annähernd rechtwinklig verlaufender Halteschenkel 4b des Bimetallträgers 4 gebildet. Mit diesem Halteschenkel 4b ist das Kontaktende 3a des Bimetalls 3 stoffschlüssig verbunden.

Der Halteschenkel 4b geht bei dieser Ausführungsform an einer zweiten Sollbiegestelle 8 in einen Fixierschenkel 4c über, der selbst etwa U-förmig gebogen ist. Mit diesem Fixierschenkel 4c wird der Bimetallträger 4 im Gehäuse 2 durch entsprechende Gehäuseaufbauten oder -konturen 9,10 lagefixiert. Dabei ist der Halteschenkel 4b sowohl um die (zweite) Sollbiegestelle 8 als auch um die (erste) Sollbiegestelle 7 in Richtung des Doppelpfeils 11 verbiegbar und liegt somit über dessen gesamter Schenkellänge anlagefrei im Gehäuse 2 ein.

Der nach außen gerichtete Handhabungsschenkel 4a des Bimetallträgers 4 ist stirnseitig gegen eine bogenförmige Gehäusekontur geführt und stützt sich dort ab. Diese Gehäusekontur bildet die bogenförmige Justierkontur 12 zur Bimetalljustierung. Der Radius R dieser eine kreisförmige oder kreisbogenförmige Justierbahn B vorgebenden Justierkontur 12 nimmt im Uhrzeigersinn zu einem verkleinerten Radius R' hin ab.

Zur Bimetalljustierung und damit zur Einstellung des Abstands A zwischen dem Freiende 3b des Bimetalls 3 und dem Auslösehebel 6 wird mittels eines (nicht dargestellten) Handhabungswerkzeugs der Handhabungsschenkel 4a des Bimetallträgers 4 um den durch die erste Sollbiegestelle 7 gebildeten Drehpunkt gegen die Justierkontur 12 verdreht und damit der Bimetallträger 4 verbogen, so dass sich die Lage des Bimetalls 3 zur Einstellung des Abstands A entsprechend verändert. So wird bei einer Drehung des Handhabungsschenkels 4a im Uhrzeigersinn, d. h. in der dargestellten Pfeilrichtung der Justierbahn B das Bimetall 3 und damit dessen Freiende oder Bimetallspitze 3b in Auslöserichtung D gedreht. Die Justiervorrichtung ist bei dieser Ausführungsform im Wesentlichen durch den Bimetallträger 4 mit dem daran gehaltenen Bimetall 3 und die Justierkontur 12 gebildet.

Bei der Ausführungsform des Bimetallträgers 4 gemäß den Figuren 3 und 4 ist die zweite Sollbiegestelle 8 etwa im mittleren Bereich des Halteschenkels 4b des Bimetallträgers 4 vorgesehen. Bis zu dieser Sollbiegestelle 8 ist dann der Bimetallträger 4 mit dessen Fixierschenkel 4c zwischen den entsprechend ausgeführten Gehäuseaufbauten bzw. -konturen kraftschlüssig klemmfixiert. Somit sind lediglich ein Schenkelabschnitt des Halteschenkels 4b und in dessen Verlängerung über die erste Sollbiegestelle 7 der Handhabungsschenkel 4'a in Richtung des Doppelpfeils 11 verbiegbar. Der sich bei dieser Ausführungsform über eine Abkröpfung 8' an den Halteschenkel 4b anschließende Fixierschenkel 4c des Bimetallträgers 4 ist wiederum zumindest annähernd U-förmig gebogen.

Bei dieser Ausführungsform ist der Handhabungsschenkel 4`a nach innen abgebogen und dabei selbst unter Bildung einer dritten Sollbiegestelle 13 abgekröpft, so dass der Bimetallträger 4 nach Art einer Viergelenkkette wirksam ist. Die erste und zweite Sollbiegestelle 7 bzw. 8 sind bei beiden Ausführungsformen nach den Figuren 2 und 4 durch Bohrungen oder Stanzungen im Blechmaterial des Bimetallträgers 4 gebildet. Zweckmäßigerweise ist bei der Ausführungsfo,rm nach den Figuren 3 und 4 zusätzlich auch die dritte Sollbiegestelle 13 durch eine entsprechende Materialaussparung hergestellt.

Freiendseitig ist an den Handhabungsschenkel 4'a ein Dreh- oder Positionierzapfen 14 angeformt, der durch eine Materialaussparung im blechlappenartigen Handhabungsschenkel 4'a gebildet ist. Mit diesem Drehzapfen 14 greift der Handhabungsschenkel 4'a in eine als Drehkontur wirksame Gehäuseaufnahme oder Drehöffnung 15 ein, die in einer entsprechend positionierten Gehäusekontur in Form zweckmäßigerweise eines domförmigen Gehäuseaufbaus 16 vorgesehen ist. An dem im Bereich des Drehzapfens 14 liegenden Freiende 4"a des Handhabungsschenkels 4`a greift das Betätigungswerkzeug zur Bimetalljustierung an.

Auch bei dieser Ausführungsform wird durch Verdrehen des Handhabungsschenkels 4*'*a in Richtung des dargestellten Doppelpfeils B der Bimetallträger 4 wiederum verbogen und die Lage des Bimetalls 3 zur Einstellung des Abstands A verändert. Auch hier wird bei einer Drehung des Handhabungsschenkels 4a im Uhrzeigersinn der dargestellten Pfeilrichtung der Justierbahn B die Bimetallspitze bzw. das Freiende 3b des Bimetalls 3 in Auslöserichtung D gedreht und dadurch die Bimetalljustierung durchgeführt. Dabei gibt das durch den Drehzapfen 14 und die Drehöffnung 15 gebildete Drehgelenk wiederum die durch den Doppelpfeil symbolisierte kreisförmige bzw. kreisbogenförmige Justierbahn B vor. Hier ist die Justiervorrichtung im Wesentlichen durch den Bimetallträger 4 mit dem daran gehaltenen Bimetall 3 und die als Justierkontur wirksame Drehöffnung 15 im Gehäuseaufsatz 16 gebildet.

Bei beiden Ausführungsformen kompensiert der zur Bimetalljustierung dienende und durch die entlang des Bimetallträgers 4 vorgesehenen Sollbiegestellen 7 und 8 bzw. 7,8 und 13 nach Art einer Mehrgelenkkette wirksame Mechanismus vorteilhafterweise auch eine praktisch unvermeidliche Gehäusenachschwindung. Ändert sich nämlich auf Grund einer solchen Gehäuseschwindung die Position des Auslösehebels 6 in Richtung größer werdenden Abstands A, so bewirkt diese Nachschwindung auch eine Annäherung der als Justierkontur wirksamen Gehäusekontur 12 bzw. des Gehäuseaufsatzes 16 - und damit der als Justierkontur wirksamen Drehöffnung 15 - in Richtung des Bimetalls 3. Dies wiederum bewirkt ein selbsttätiges Verbiegen des Bimetallträgers 4 und damit ein Nachführen des Bimetalls 3 in Richtung des sich entfernenden Auslösehebels 6, so dass der Abstand A praktisch konstant bleibt.

So wird bei der Ausführungsform nach FIG 1 aufgrund einer Gehäuseschwindung der Abstand oder das Maß A größer. Gleichzeitig bewegt sich die Kontur 12 auf die Kontur 9 zu und der Bimetallstreifen 3 bzw. dessen Spitze 3b wird im Uhrzeigersinn nachgeführt.

Demgegenüber wird bei der Ausführungsform nach FIG 3 der Abstand bzw. das Maß A infolge einer Gehäuseschwindung kleiner, wobei sich die Kontur 16 auf die Befestigungskontur 9 zubewegt. Dadurch verringert sich der Abstand zwischen den beiden Sollbiegestellen 8 und 13 mit der Folge, dass die Sollbiegestelle 7 entgegen der Auslöserichtung D gedrückt und das Bimetall 3 gegen den Uhrzeigersinn bewegt wird.

## Patentansprüche

1. Justiervorrichtung für einen thermischen Auslöser eines Schaltgerätes (1), mit einem an einem Bimetallträger (4) ortsfest gehaltenen Bimetall (3), dessen Freiende (3b) zu einem Auslösehebel (6) beabstandet ist und diesen infolge thermischer Verformung zunehmend in Auslöserichtung (D) beaufschlagt, wobei der Abstand (A) durch Verbiegen des Bimetallträgers (4) einstellbar ist, wobei der Bimetallträger (4) im Bereich einer (ersten) Sollbiegestelle (7) einen parallel zum Bimetall (3) verlaufenden und mit dessen Kontaktende (3a) verbundenen Halteschenkel (4b) sowie einen annähernd quer hierzu verlaufenden Handhabungsschenkel (4a) aufweist, **dadurch gekennzeichnet, dass** das Freiende des Handhabungsschenkels (4a) in einer oder gegen eine Gehäusekontur (12 bzw. 15,16) geführt und auf einer zumindest annähernd kreisförmigen Justierbahn (B) verschwenkbar ist.

2. Justiervorrichtung nach Anspruch 1, **dadurch ge-kennzeichnet, dass** der Bimetallträger (4) entlang dessen Halteschenkel (4b) eine zur ersten Sollbiegestelle (7) beabstandete zweite Sollbiegestelle (8) aufweist.

3. Justiervorrichtung nach Anspruch 1 oder 2, **dadurch gekennzeichnet, dass** der Bimetallträger (4) einen sich über eine Abkröpfung (8, 8') an den Halteschenkel (4b) anschließenden und zumindest annähernd U-förmigen Fixierschenkel (4c) aufweist.

4. Justiervorrichtung nach einem der Ansprüche 1 bis 3, **dadurch gekennzeichnet, dass** der Handhabungsschenkel (4a) des Bimetallträgers (4) stirnseitig gegen eine bogenförmige Justierkontur (12) geführt ist.

5. Justiervorrichtung nach Anspruch 4, **dadurch ge-kennzeichnet, dass** die Justierkontur (12) eine zumindest annähernd kreisbogenförmige Justierbahn (B) mit abnehmendem Radius (R,R') bildet.

6. Justiervorrichtung nach einem der Ansprüche 1 bis 3, **dadurch gekennzeichnet, dass** der Handhabungsschenkel (4'a) des Bimetallträgers (4) einen quer zur Schenkellängsrichtung verlaufenden und in einer ortsfesten Drehöffnung (15) lagefixierbaren Drehzapfen (14) aufweist, zwischen dem und der ersten Sollbiegestelle (7) eine weitere (dritte) Sollbiegestelle (13) vorgesehen ist.

7. Justiervorrichtung nach einem der Ansprüche 1 bis 6, **dadurch gekennzeichnet, dass** die oder jede Sollbiegestelle (7,8,13) durch eine Materialaussparung im jeweiligen Kröpfungsscheitel des Bimetallträgers (4) gebildet ist.

8. Schaltgerät, insbesondere Leitungsschutzschalter, mit einer Justiervorrichtung (4,12 bzw. 15) nach einem der Ansprüche 1 bis 7.

9. Schaltgerät nach Anspruch 8, bei dem die Justiervorrichtung (4,12 bzw. 15) eine Gehäuseschwindung derart kompensiert, dass bei einem sich verändernden Abstand (A) zwischen dem Auslösehebel (6) und dem Freiende (3b) des Bimetalls (3) sich dieser selbsttätig entsprechend im bzw. gegen den Uhrzeigersinn bewegt.

## Claims

1. Adjustment apparatus for a thermal release for a switching device (1), having a bimetallic-strip (3) which is held in a fixed position on a bimetallic-strip mount (4) and whose free end (3b) is at a distance from a tripping lever (6) and acts on this increasingly in the tripping direction (D) as a result of thermal deformation, with the distance (A) being adjustable by bending of the bimetallic-strip mount (4), with the bimetallic-strip mount (4) having a holding limb (4b) which runs parallel to the bimetallic-strip (3) and is connected to its contact end (3a) as well as a handling limb (4a), which runs approximately transversely with respect thereto, in the area of a (first) nominal bending point (7), **characterized in that** the free end of the handling limb (4a) is guided in or against a housing contour (12 or 15, 16) and can be pivoted on an at least approximately circular adjustment path (B).

2. Adjustment apparatus according to Claim 1, **characterized in that** the bimetallic-strip mount (4) has a second nominal bending point (8), which is at a distance from the first nominal bending point (7), along its holding limb (4b).

3. Adjustment apparatus according to Claim 1 or 2, **characterized in that** the bimetallic-strip mount (4) has an at least approximately U-shaped fixing limb (4c) which is connected to the holding limb (4b) via a bend (8,8').

4. Adjustment apparatus according to one of Claims 1 to 3, **characterized in that** the handling limb (4a) of the bimetallic-strip mount (4) is guided at the end against a curved adjustment contour (12).

5. Adjustment apparatus according to Claim 4, **characterized in that** the adjustment contour (12) has an adjustment path (B) which is at least approximately in the form of a circular arc and has a decreasing radius (R,R').

6. Adjustment apparatus according to one of Claims 1 to 3, **characterized in that** the handling limb (4'a) of the bimetallic-strip mount (4) has a Journal (14) which runs transversely with respect to the limb at longitudinal direction and can be fixed in position in a stationary rotation opening (15) between which Journal (14) and the first nominal bending point (7) a further (third) nominal bending point (13) is provided.

7. Adjustment apparatus according to one of Claims 1 to 6, **characterized in that** the or each nominal bending point (7, 8, 13) is formed by a material cutout in the respective bend peak of the bimetallic-strip mount (4).

8. Switching device, in particular a circuit breaker, having an adjustment apparatus (4, 12 or 15) according to one of Claims 1 to 7.

9. Switching device, according to Claim 8, in which the adjustment apparatus (4, 12 or 15) compensates for housing contracting in such a manner that, in the event of a change in the distance (A) between the tripping lever (6) and the free end (3b) of the bimetallic-strip (3), the latter is automatically moved in the appropriate manner in the clockwise or anti-clockwise direction.

## Revendications

1. Dispositif d'ajustage pour un déclencheur thermique d'un appareil de commutation (1), comprenant un bilame (3) maintenu de façon fixe sur un support de bilame (4), dont l'extrémité libre (3b) est espacée d'un levier de déclenchement (6) et sollicite celui-ci à la suite d'une déformation thermique de façon croissante dans le sens de déclenchement (D), la distance (A) étant réglable par la torsion du support de bilame (4), le support de bilame (4) présentant dans la zone d'un (premier) point de flexion théorique (7) une branche de retenue (4b) agencée parallèlement au bilame (3) et reliée à son extrémité de contact (3a) ainsi qu'une branche de manipulation (4a) agencée approximativement transversalement à la branche de retenue, **caractérisé en ce que** l'extrémité libre de la branche de manipulation (4a) est guidée dans un contour de boîtier ou contre un contour de boîtier (12 resp. 15, 16) et peut basculer sur une trajectoire de réglage (B) de forme au moins approximativement circulaire.

2. Dispositif d'ajustage selon la revendication 1, **caractérisé en ce que** le support de bilame (4) présente le long de sa branche de retenue (4b) un second point de flexion théorique (8) espacé du premier point de flexion théorique (7).

3. Dispositif d'ajustage selon la revendication 1 ou 2, **caractérisé en ce que** le support de bilame (4) présente une branche de fixation (4c) se raccordant par une partie coudée (8, 8') à la branche de retenue (4b) et de forme au moins approximativement en U.

4. Dispositif d'ajustage selon l'une quelconque des revendications 1 à 3, **caractérisé en ce que** la branche de manipulation (4a) du support de bilame (4) est guidée côté avant contre un contour de réglage (2) en forme d'arc.

5. Dispositif d'ajustage selon la revendication 4, **caractérisé en ce que** le contour de réglage (12) forme une trajectoire de réglage (B) au moins approximativement en forme d'arc de cercle avec un rayon (R, R') décroissant.

6. Dispositif d'ajustage selon l'une quelconque des revendications 1 à 3, **caractérisé en ce que** la branche de manipulation (4'a) du support de bilame (4) présente un pivot rotatif (14) agencé transversalement à la direction longitudinale de la branche et pouvant être fixé en position dans une ouverture de rotation (15) fixe, un autre (troisième) point de flexion théorique (13) étant prévu entre le pivot et le premier point de flexion théorique (7).

7. Dispositif d'ajustage selon l'une quelconque des revendications 1 à 6, **caractérisé en ce que** le point de flexion théorique ou tout point de flexion théorique (7, 8, 13) est formé par un évidement de matériau dans le sommet de coude concerné du support de bilame (4).

8. Appareil de commutation, en particulier disjoncteur de protection de circuit, avec un dispositif de réglage (4, 12 resp. 15) selon l'une quelconque des revendications 1 à 7.

9. Appareil de commutation selon la revendication 8, dans lequel le dispositif de réglage (4, 12 resp. 15) compense un retrait de boîtier de telle sorte que, dans le cas d'un espacement (A) variable entre le levier de déclenchement (6) et l'extrémité libre (3b) du bilame (3), celle-ci se déplace automatiquement de façon appropriée dans resp. contre le sens des aiguilles d'une montre.
